# EUROPÄISCHE PATENTSCHRIFT

(11) **EP 3 611 705 B1**
(45) Veröffentlichungstag und Bekanntmachung des Hinweises auf die Patenterteilung: **06.10.2021**
(21) Anmeldenummer: 18189136.7
(22) Anmeldetag: 15.08.2018
(51) Int. Cl.: G08B 13/16

(54) **SYSTEM UND VERFAHREN ZUM ÜBERWACHEN EINER PLANE**
SYSTEM AND METHOD FOR MONITORING AN AWNING
SYSTÈME ET PROCÉDÉ DE SURVEILLANCE D'UN PLAN

(43) Veröffentlichungstag der Anmeldung: 19.02.2020
(62) Teilanmeldung aus: 21191066.6
(73) Patentinhaber: FRAUNHOFER-GESELLSCHAFT zur Förderung der angewandten Forschung e.V., 80686 München (DE)
(72) Erfinder: Gollmer, Lutz, 02625 Bautzen (DE); Tschöpe, Constanze, 01558 Großenhain (DE)
(74) Vertreter: Pfenning, Meinig & Partner mbB

(56) Entgegenhaltungen:
- DE-A1-102007 045 403
- DE-U1- 20 102 511
- US-A1- 2009 102 923

## Beschreibung

Die vorliegende Erfindung betrifft ein System und ein Verfahren zum Überwachen einer Plane.

Bei Speditionen ist Ladungsdiebstahl ein zunehmendes Problem. Sogenannte Planenschlitzer spähen durch ein Anschlitzen bzw. Aufschlitzen von seitlichen Planen eines Lastkraftwagenaufliegers (LKW-Aufliegers) die Ladung aus, um sie gegebenenfalls zu entwenden. Der Vorgang des Aufschlitzens kann durch eine Verwendung schnittfester Planen mit Stahlgewebe zwar den Einbruch auf der Ladefläche verhindern, eine Detektion des Vorgangs und damit das Begehen einer Straftat kann allerdings nicht sofort erfasst werden.

Fahrzeugplanen, die mit Leiterbahnen durchzogen sind, verhindern das Aufschlitzen nicht, lösen aber Alarm aus. Diese Planen sind jedoch teuer in der Anschaffung und aufwändig im Schadensfall zu reparieren bzw. müssen komplett getauscht werden.

Aus der Druckschrift US 2009/0102923 A1 ist außerdem ein Sicherheitssystem bekannt, mit dem der Fahrer eines LKWs die Ladung und die Umgebung des LKWs mittels Bildaufnahmen beobachten kann.

Der vorliegenden Erfindung liegt daher die Aufgabe zugrunde, ein System und ein Verfahren zum Überwachen einer Plane vorzuschlagen, die die genannten Nachteile vermeiden, mit denen also ein Aufschlitzen zuverlässig detektiert und die beschädigte Plane kostengünstig repariert werden kann.

Diese Aufgabe wird erfindungsgemäß gelöst durch ein System nach Anspruch 1 und ein Verfahren nach Anspruch 9. Vorteilhafte Ausgestaltungen und Weiterbildungen sind in den abhängigen Ansprüchen beschrieben.

Ein System zum Überwachen einer Plane weist mindestens einen Sensor zum Detektieren von bei einer Beschädigung der Plane hervorgerufenen Geräuschen, eine Auswerteeinheit zum Auswerten empfangener Daten und eine mit der Auswerteeinheit verbundene oder kombinierte Alarmeinheit zum Auslösen eines Alarms auf. Der mindestens eine Sensor ist an einer Innenseite der Plane mittels einer Verbindungsvorrichtung angeordnet oder mittels der Verbindungsvorrichtung an der Innenseite der Plane anordenbar, nahe der Plane positioniert oder positionierbar oder in die Plane integriert (typischerweise an der Innenseite). Der mindestens eine Sensor weist eine Datenübermittlungseinheit auf oder ist mit einer Datenübermittlungseinheit, mittels der vom Sensor aufgenommene Messwerte übertragen werden können, verbunden. Die Auswerteeinheit verfügt über eine Datenempfangseinheit, die zum Empfangen der von der Datenübermittlungseinheit des mindestens einen Sensors übermittelten Daten eingerichtet ist, und ist ausgebildet, die empfangenen Daten mittels akustischer Mustererkennung auszuwerten und eine Beschädigung der Plane festzustellen. Die Alarmeinheit ist eingerichtet, einen Alarm auszulösen, falls eine Beschädigung der Plane festgestellt wird oder worden ist.

Durch einen Sensor oder mehrere Sensoren, die von einer Außenseite der Plane aus nicht optisch erkennbar sind, sondern zu einer einem Laderaum oder Innenraum zugewandten Innenseite der Plane orientiert sind, kann die Plane zuverlässig überwacht werden. Indem durch die Auswerteeinheit eine Auswertung der detektierten Geräusche durchgeführt wird und durch die Alarmeinheit ein Alarm ausgegeben wird, kann bereits beim Aufschlitzen der Plane bzw. generell bei einer Beschädigung der Plane zuverlässig Alarm geschlagen werden. Da der Sensor eine gesamte Fläche der Plane nicht überdeckt, sondern in der Regel punktuell mit der Plane verbunden ist, kann die Plane auch kostengünstig repariert bzw. ausgetauscht werden. Somit liegt ein wiederverwertbares System vor, das auch die Plane selbst als Bestandteil umfassen kann, das schnell installierbar ist, geringe Anschaffungskosten aufweist und eine Überwachung in Echtzeit, d. h. mit einem zeitlichen Versatz von weniger als 1 s, erlaubt. Der Sensor kann dabei in direktem, also unmittelbar berührenden Kontakt mit der Plane angeordnet bzw. typischerweise an der Plane selbst befestigt sein. Unter einem nahe der Plane positionierten Sensor, der beispielsweise an einer Einstecklatte befestigt sein kann, soll insbesondere verstanden werden, dass der Sensor in einem Bereich angeordnet ist, in dem von der Plane verursachte Geräusche noch wahrnehmbar sind. Es kann vorgesehen sein, dass unter dem nahe der Plane positionierten Sensor verstanden wird, dass der Sensor in einem von der Plane umschlossenen Innenraum angeordnet ist, insbesondere, dass der Sensor in diesem Innenraum mittig angeordnet ist. Typischerweise ist der Sensor also nicht mehr als 260 cm von der Plane entfernt, vorzugsweise weniger als 150 cm von der Plane entfernt, besonders vorzugsweise weniger als 100 cm von der Plane entfernt.

Es kann vorgesehen sein, dass der mindestens eine Sensor ein Mikrofon und bzw. oder einen Körperschallsensor aufweist bzw. ein Mikrofon und bzw. oder Körperschallsensor ist. Hierdurch können zuverlässig Schlitzgeräusche aufgezeichnet werden.

Die Verbindungsvorrichtung kann dazu ausgebildet sein, den mindestens einen Sensor durch eine Klebeverbindung, eine Klettverbindung, vorzugsweise eine Klettverbindung mit doppelseitigem Klettverschluss, eine Saugverbindung oder eine Klemmverbindung mit der Plane zu verbinden oder nahe der Plane zu positionieren. Allgemein kann die Verbindungsvorrichtung derart ausgestaltet sein, dass eine reversible Verbindung ermöglicht wird, um eine Wiederverwertbarkeit des Systems zu ermöglichen. Sofern mehrere Sensoren verwendet werden, können diese alle mit einer gleichartigen Verbindungsvorrichtung an der Plane befestigt werden, es können aber auch unterschiedliche Verbindungsvorrichtungen und Verbindungsarten zum Einsatz kommen. Beispielsweise kann einer der Sensoren mittels der Klebeverbindung, ein anderer mittels der Klemmverbindung an der Plane angebracht sein. Bei einer Saugverbindung ist der Sensor in der Regel über einen Saugnapf an einem glatten Untergrund befestigbar, beispielsweise einer Aluminiumeinsatzlatte oder einer Palette.

Die Datenübermittlungseinheit und die Datenempfangseinheit sind typischerweise derart ausgebildet, dass sie Daten entsprechend dem Standard IEEE 802.15.1 übermitteln und empfangen. Dieser auch unter dem Namen "Bluetooth" bekannte Standard erlaubt zumindest über typische Fahrzeuglängen eine Kommunikation verschiedener elektrischer oder elektronischer Geräte.

Es kann vorgesehen sein, dass die Alarmeinheit dazu ausgebildet ist, einen akustischen und bzw. oder optischen Alarm auszugeben. Ein akustischer Alarm wie ein periodisch wiederholter Alarmton kann hierbei sowohl Wachpersonal benachrichtigen als auch die Person, die die Plane beschädigt, vertreiben, während ein optischer Alarm, beispielsweise eine periodisch blinkende Leuchte, primär Wachpersonal, einen Fahrer des Fahrzeugs oder Polizisten auf die beschädigte Plane aufmerksam machen kann. Alternativ oder zusätzlich kann die Alarmvorrichtung auch mit Teilen der Fahrzeugelektrik verbunden sein oder diese umfassen. Dies betrifft insbesondere eine Hupe und einen Blinker, die ebenfalls bei einem Alarm ausgelöst werden können.

Die Auswerteeinheit ist dazu eingerichtet, eine Auswertung mittels akustischer Mustererkennung, durchzuführen. Hierbei werden beispielsweise die von dem mindestens einen Sensor detektierten Messwerte, die in der Regel akustische Messwerte sind, mit beispielsweise in einer Speichereinheit des beschriebenen Systems gespeicherten Mustern entsprechender Schlitzgeräusche verglichen und bei einem ausreichend hohen Grad an Übereinstimmung der Alarm ausgelöst.

Die Auswerteeinheit kann darüber hinaus eine Kommunikationsvorrichtung zum Weiterleiten der Beschädigung der Plane an eine übergeordnete Empfangseinheit aufweisen. Die übergeordnete Empfangseinheit kann beispielsweise in einem Polizeirevier angeordnet sein, so dass dort sofort die nötigen Schritte unternommen werden können. Es kann aber auch vorgesehen sein, durch eine derartige übergeordnete Empfangseinheit mehrere von verschiedenen Sensoren detektierte Schlitzvorgänge, die in unterschiedlichen Fahrzeugen angeordnet sind, zu detektieren und somit auf einen Cluster mit erhöhtem Gefahrenpotential für beschädigte Planen schließen zu können.

Der mindestens eine Sensor und die Auswerteeinheit weisen vorzugsweise jeweils eine unabhängig voneinander arbeitende Energieversorgungseinheit, beispielsweise eine Batterie oder einen Akkumulator, auf. Hierdurch wird ein möglichst autark arbeitendes System generiert, das von außen kaum negativ beeinflussbar ist.

Der mindestens eine Sensor kann auch in einem allseitig geschlossenen Gehäuse, also einem Gehäuse frei von Öffnungen, angeordnet sein, um resistenter gegenüber Umwelteinflüssen wie Staub oder Feuchte zu sein. Das Gehäuse selbst kann zum Erhöhen einer Strahlungsresistenz aus Blei oder einem bleihaltigen Werkstoff ausgebildet sein.

Es kann auch vorgesehen sein, den mindestens einen Sensor mit einem Vorverstärker zu versehen, der Messsignale elektronisch verstärkt, bevor diese als Messdaten von der Datenübermittlungseinheit übermittelt werden.

Typischerweise sind der mindestens eine Sensor und die Auswerteeinheit räumlich voneinander getrennt angeordnet, vorzugsweise sogar durch mindestens eine Wand voneinander getrennt. Dadurch wird es schwieriger, das gesamte System unbemerkt auszuschalten.

Ein Fahrzeug, insbesondere ein Lastkraftwagen bzw. Lastkraftfahrzeug, kann das beschriebene System aufweisen.

Bei einem Verfahren zum Überwachen einer Plane wird mindestens ein Sensor zum Detektieren von bei einer Beschädigung der Plane hervorgerufenen Geräuschen an einer Innenseite der Plane mittels einer Verbindungsvorrichtung angeordnet, nahe der Plane positioniert oder in die Plane integriert. Der mindestens eine Sensor überträgt detektierte Daten über eine Datenübermittlungseinheit, mittels der vom Sensor aufgenommene Messwerte übertragen werden können, an eine Datenempfangseinheit einer Auswerteeinheit. Die empfangenen Daten werden von der Auswerteeinheit mittels akustischer Mustererkennung ausgewertet und von einer mit der Auswerteeinheit verbundenen Alarmeinheit wird ein Alarm ausgelöst, falls eine Beschädigung der Plane detektiert wird oder detektiert worden ist.

Das beschriebene Verfahren ist mit der beschriebenen Vorrichtung durchführbar, d. h. die beschriebene Vorrichtung ist dazu ausgebildet, das beschriebene Verfahren durchzuführen.

Ein Computerprogrammprodukt weist ein Computerprogramm (bzw. eine Befehlsfolge) auf, das Softwaremittel zum Durchführen des beschriebenen Verfahrens und bzw. oder zum Ansteuern der beschriebenen Vorrichtung aufweist, wenn das Computerprogramm in einem Automatisierungssystem oder in einer Recheneinheit wie der Auswerteeinheit abläuft. Vorzugsweise kann das Computerprogrammprodukt direkt in einen internen Speicher bzw. eine Speichereinheit der Recheneinheit geladen werden oder ist in diesem bereits gespeichert und umfasst typischerweise Teile eines Programmcodes zum Durchführen des beschriebenen Verfahrens oder zum Ansteuern der beschriebenen Vorrichtung, wenn das Computerprogrammprodukt auf der Recheneinheit abläuft bzw. ausgeführt wird. Das Computerprogrammprodukt kann auf einem maschinenlesbaren Träger, vorzugsweise einem digitalen Speichermedium gespeichert sein.

Ein Ausführungsbeispiel der Erfindung ist in der Zeichnung dargestellt und wird nachfolgend anhand von Figur 1 erläutert.

Figur 1 zeigt in einer schematischen seitlichen Ansicht einen Lastkraftwagen mit Pritschenaufbau. Eine textile Plane 1, in diesem Fall eine Fahrzeugplane, überdeckt eine Pritsche des Lastkraftwagens. An einer einem Laderaum zugewandten Innenseite der Plane 1 sind über eine Klebeverbindung als Verbindungselement bzw. Verbindungsvorrichtung 3 mehrere Sensoren 2, die jeweils über einen Vorverstärker zum elektrischen bzw. elektronischen Verstärken von Messwerten verfügen, an der Plane 1 oder in der Nähe der Plane 1 angeordnet. In weiteren Ausführungsbeispielen können die Sensoren 2 auch mittels einer Klemmverbindung an der Plane 1 angebracht sein, in einer Tasche der Plane 1 gehalten sein oder an einer Einstecklatte des Lastkraftwagens angebracht sein. Ebenso ist es auch möglich, verschiedene Befestigungsarten für verschiedene Sensoren 2 vorzusehen. Jeder der Sensoren 2 ist an einer anderen Seitenwand der Plane 1 angeordnet, wobei mehrere Sensoren 2 auch an einer einzigen Seitenwand der Plane 1 angeordnet sein können.

Da jeder der Sensoren 2, in dem in Figur 1 dargestellten Ausführungsbeispiel Körperschallsensoren, über eine Datenübermittlungseinheit 4 nach dem Bluetooth-Standard verfügt, können aufgenommene Messwerte an eine im Fahrerhaus angeordnete Auswerteeinheit 5 übermittelt werden, wozu die Auswerteeinheit 5 eine Datenempfangseinheit 6 aufweist. Die Datenübermittlung kann hierbei kabellos über eine Funkverbindung oder kabelgebunden erfolgen. Die Auswerteeinheit 5 wertet die von den verschiedenen Sensoren 2 empfangenen Daten aus und gibt über eine mit der Auswerteeinheit 5 verbundene bzw. in diese integrierte Alarmeinheit 7 einen Warnton aus, falls eine Beschädigung der Plane 1 festgestellt wird. Alternativ oder zusätzlich kann die Alarmeinheit auch eine Lichtquelle umfassen, die ein optisch wahrnehmbares Alarmsignal ausgibt. Hierzu führt die Auswerteeinheit 5 eine akustische Mustererkennung durch. Die Sensoren 2 decken in Abhängigkeit von ihrem Aufnahmebereich einen bestimmten Radius ab, um die Schlitzgeräusche oder sonstigen Beschädigungsgeräusche zu detektieren. Es ist auch möglich, alle der Sensoren 2 über einen Controller bzw. eine Kontrolleinheit miteinander zu koppeln und über Bluetooth oder Universal Serial Bus (USB) an ein Gerät wie ein Mobiltelefon zu koppeln. Auf dem Mobiltelefon kann eine Software wie eine App installiert sein, die alle Daten verwaltet und somit das Mobiltelefon zur Auswerteeinheit 5 macht.

Bei dem in Figur 1 gezeigten Ausführungsbeispiel ist ein Lastkraftwagen mit Pritschenaufbau dargestellt, worunter alle Planenauflieger mit halbhohen Seitenwänden zum Aufklappen, bei denen die Plane 1 nur im oberen Bereich angeordnet ist, Planenauflieger mit kompletter Plane zum Aufziehen bzw. Abziehen, Überwurfplanen und sogenannte Curtainsider/Tautliner fallen. Daneben kann aber auch an Personenkraftwagen wie Cabriolets eine entsprechende Überwachung der Plane 1 erfolgen.

Mit dem beschriebenen Verfahren können strukturelle Defekte, die durch Schneiden, Reißen, Schlitzen oder Stechen entstehen, detektiert werden. Ein Gewebe der Plane 1 kann hierbei Planengewebe oder ein ähnlicher textiler Stoff wie Polyethylen (PE), Polyvinylchlorid (PVC), Mesh-Gewebe oder Stoffgewebe sein.

Die Auswerteeinheit 5 verfügt über einen Akkumulator als Energieversorgungseinheit 11, so dass diese unabhängig von dem Bordnetz betrieben werden kann. Ebenso verfügt jeder der Sensoren 2 über eine unabhängig vom Bordnetz und der Energieversorgungseinheit 11 der Auswerteeinheit 5 betreibbare Energieversorgungseinheit 10, beispielsweise jeweils eine Batterie.

Zudem kann die Auswerteeinheit 5 über eine Kommunikationsvorrichtung 8 mit einer übergeordneten Empfangseinheit 9 kommunizieren, um die detektierte Beschädigung der Plane 1 weiterzuleiten bzw. zu melden. Diese Kommunikation erfolgt in der Regel über eine langreichweitige Funkverbindung, typischerweise eine Mobilfunkverbindung wie eine LTE-Verbindung (long term evolution), eine UMTS-Verbindung (Universal Mobile Telecommunications System) oder eine Verbindung nach einem anderen Mobilfunkstandard. Die räumlich von den Sensoren 2 getrennte Auswerteeinheit 5 kann somit auch mit einer weiter entfernten Empfangseinheit 9, beispielsweise der nächstliegenden Polizeistation oder einer Unternehmensdisposition, Kontakt aufnehmen, um zeitnah die Schlitzgeräusche an der Plane 1 und somit einen vermutlich bevorstehenden Diebstahl zu melden. Mit dem beschriebenen Verfahren bzw. dem beschriebenen System ist darüber hinaus auch eine Überwachung der Plane 1 während der Fahrt auf Beschädigungen möglich, da auch entsprechende Reißgeräusche durch die Sensoren 2 detektierbar sind und an die Auswerteeinheit 5 und somit auch an den Fahrer gemeldet werden können.

Der Alarm kann von der Auswerteeinheit 5 auch ausgelöst werden, wenn sich weitere Fahrzeuge in der Nähe befinden, die über ein identisches System verfügen und deren Planen 1 beschädigt wurden, so dass mehrere Systeme untereinander sich gegenseitig warnen können. In diesem Fall wären die Datenempfangseinheiten 6 der weiteren Auswerteeinheiten 5 als Empfangseinheiten 9 ausgelegt. Werden ähnliche Aktivitäten von mehreren unterschiedlichen Fahrzeugen detektiert, entsteht ein Hotspot, der für einen schnellen Polizeizugriff behilflich sein kann.

Die beschriebene Vorrichtung bzw. das beschriebene Verfahren kann insbesondere für Fahrzeugplanen eingesetzt werden, es kann neben dem Einsatz in der Transportlogistik aber auch als Palettenschutz in der Lagerwirtschaft, für Sichtschutzzäune um Sicherheits- und Baugewerbe oder für Werbebanner in der Werbewirtschaft, für Arbeitszelte oder andere flexible Abtrennungen für Raumsysteme verwendet werden.

## Patentansprüche

1. System zum Überwachen einer Plane (1) mit
mindestens einem an einer Innenseite der Plane (1) mittels einer Verbindungsvorrichtung (3) angeordneten, mittels der Verbindungsvorrichtung (3) anordenbaren, nahe der Plane (1) positionierten oder positionierbaren oder in die Plane (1) integrierten Sensor (2) zum Detektieren von bei einer Beschädigung der Plane (1) hervorgerufenen Geräuschen,
wobei der mindestens eine Sensor (2) eine Datenübermittlungseinheit (4) aufweist oder mit einer Datenübermittlungseinheit (4) verbunden ist, mittels der vom Sensor aufgenommene Messwerte übertragen werden können,
einer Auswerteeinheit (5) mit einer Datenempfangseinheit (6), die zum Empfangen der von der Datenübermittlungseinheit (4) des mindestens einen Sensors (2) übermittelten Daten eingerichtet ist,
wobei die Auswerteinheit (5) eingerichtet ist, die empfangenen Daten mittels akustischer Mustererkennung auszuwerten und eine Beschädigung der Plane festzustellen, und
einer mit der Auswerteeinheit (5) verbundenen Alarmeinheit (7), die eingerichtet ist, einen Alarm auszulösen, falls eine Beschädigung der Plane festgestellt wird oder worden ist.

2. System nach Anspruch 1, **dadurch gekennzeichnet, dass** der mindestens eine Sensor (2) ein Mikrofon und/oder einen Körperschallsensor aufweist.

3. System nach Anspruch 1 oder Anspruch 2, **dadurch gekennzeichnet, dass** die Verbindungsvorrichtung (3) ausgebildet ist, den mindestens einen Sensor (2) durch eine Klebeverbindung, eine Klettverbindung, eine Saugverbindung oder eine Klemmverbindung mit der Plane (1) zu verbinden oder nahe der Plane (1) zu positionieren.

4. System nach einem der vorhergehenden Ansprüche, **dadurch gekennzeichnet, dass** die Datenübermittlungseinheit (4) und die Datenempfangseinheit (6) ausgebildet sind, Daten entsprechend dem Standard IEEE 802.15.1 zu übermitteln und zu empfangen.

5. System nach einem der vorhergehenden Ansprüche, **dadurch gekennzeichnet, dass** die Alarmeinheit (7) ausgebildet ist, einen akustischen Alarm und/oder einen optischen Alarm auszugeben.

6. System nach einem der vorhergehenden Ansprüche, **dadurch gekennzeichnet, dass** die Auswerteeinheit (5) eine Kommunikationsvorrichtung (8) zum Weiterleiten der Beschädigung der Fahrzeugplane an eine übergeordnete Empfangseinheit (9) aufweist.

7. System nach einem der vorhergehenden Ansprüche, **dadurch gekennzeichnet, dass** der mindestens eine Sensor (2) und die Auswerteeinheit (5) jeweils eine unabhängig voneinander arbeitende Energieversorgungseinheit (10, 11) aufweisen.

8. Fahrzeug, insbesondere Lastkraftfahrzeug, mit einem System nach einem der Ansprüche 1 bis 7.

9. Verfahren zum Überwachen einer Fahrzeugplane (1) bei dem
mindestens ein Sensor (2) zum Detektieren von bei einer Beschädigung der Plane (1) hervorgerufenen Geräuschen an einer Innenseite der Plane (1) mittels einer Verbindungsvorrichtung (3) angeordnet wird, nahe der Plane (1) positioniert wird oder in die Plane (1) integriert wird,
wobei der mindestens eine Sensor (2) über eine Datenübermittlungseinheit (4) aufgenommene Daten an eine Datenempfangseinheit (6) einer Auswerteeinheit (5) überträgt, wobei die Daten von dem oder den Sensoren aufgenommene Messwerte enthalten,
die Auswerteeinheit (5) die empfangenen Daten auswertet und eine Beschädigung der Plane mittels akustischer Mustererkennung feststellt, und
eine mit der Auswerteeinheit (5) verbundene Alarmeinheit (7) einen Alarm auslöst, falls eine Beschädigung der Fahrzeugplane festgestellt wird oder worden ist.

10. Computerprogrammprodukt aufweisend eine Befehlsfolge, die Softwaremittel zum Durchführen des Verfahrens nach Anspruch 9 und bzw. oder zum Ansteuern der Vorrichtung nach einem der Ansprüche 1 bis 7 aufweist, wenn das Computerprogramm in einem Automatisierungssystem oder in einer Recheneinheit abläuft.

## Claims

1. A system for monitoring a tarpaulin (1), comprising:
at least one sensor (2), which is arranged on an inside of the tarpaulin (1) by means of a connecting device (3), can be arranged by means of the connecting device (3), is positioned or can be positioned close to the tarpaulin (1), or is integrated into the tarpaulin (1), for detecting noise caused in the event of damage to the tarpaulin (1),
the at least one sensor (2) comprising a data transmission unit (4) or being connected to a data transmission unit (4), by means of which measurement values recorded by the sensor can be transmitted;
an evaluation unit (5) including a data reception unit (6), which is configured to receive the data transmitted by the data transmission unit (4) of the at least one sensor (2),
the evaluation unit (5) being configured to evaluate the received data by means of acoustic pattern recognition and to establish damage to the tarpaulin; and
an alarm unit (7), which is connected to the evaluation unit (5) and configured to trigger an alarm if damage to the tarpaulin is or has been established.

2. The system according to claim 1, **characterized in that** the at least one sensor (2) comprises a microphone or a structure-borne sound sensor.

3. The system according to claim 1 or claim 2, **characterized in that** the connecting device (3) is configured to connect the at least one sensor (2) to the tarpaulin (1) or to position it close to the tarpaulin (1) by way of an adhesive joint, a hook and loop fastener, a suction joint or a clamped joint.

4. A system according to any one of the preceding claims, **characterized in that** the data transmission unit (4) and the data reception unit (6) are configured to transmit and receive data in accordance with the IEEE 802.15.1 standard.

5. A system according to any one of the preceding claims, **characterized in that** the alarm unit (7) is configured to output an acoustic alarm and/or an optical alarm.

6. A system according to any one of the preceding claims, **characterized in that** the evaluation unit (5) comprises a communication device (8) for relaying the damage of the vehicle tarpaulin to a higher-level receiving unit (9).

7. A system according to any one of the preceding claims, **characterized in that** the at least one sensor (2) and the evaluation unit (5) in each case comprise a power supply unit (10, 11), which operate independently of one another.

8. A vehicle, in particular a truck, comprising a system according to any one of claims 1 to 7.

9. A method for monitoring a vehicle tarpaulin (1), in which
at least one sensor (2) for detecting noise caused in the event of damage to the tarpaulin (1) is arranged on an inside of the tarpaulin (1) by means of a connecting device (3), positioned close to the tarpaulin (1), or integrated into the tarpaulin (1),
the at least one sensor (2) transmitting recorded data via a data transmission unit (4) to a data reception unit (6) of an evaluation unit (5), the data including measurement values recorded by the sensor(s);
the evaluation unit (5) evaluating the received data and establishing damage to the tarpaulin by means of acoustic pattern recognition; and
an alarm unit (7) connected to the evaluation unit (5) triggering an alarm if damage to the vehicle tarpaulin is or has been established.

10. A computer program product, comprising a command sequence, which includes software means for carrying out the method according to claim 9, and/or for activating the device according to any one of claims 1 to 7, when the computer program runs in an automation system or in a processing unit.

## Revendications

1. Système de surveillance d'une bâche (1) pourvu
d'au moins un capteur (2), disposé sur une face intérieure de la bâche (1) au moyen d'un dispositif de liaison (3), pouvant être disposé au moyen du dispositif de liaison (3), positionné ou pouvant être positionné près de la bâche (1), ou intégré dans la bâche (1), permettant la détection de bruits causés lors d'un endommagement de la bâche (1),
dans lequel l'au moins un capteur (2) présente une unité de transmission de données (4) ou est relié avec une unité de transmission de données (4), au moyen de laquelle les valeurs de mesures saisies par le capteur peuvent être transmises,
d'une unité d'évaluation (5) pourvue d'une unité de réception de données (6), qui est conçue pour la réception des données transmises par l'unité de transmission de données (4) de l'au moins un capteur (2),
dans lequel l'unité d'évaluation (5) est conçue pour évaluer les données reçues au moyen d'une reconnaissance de formes acoustiques et pour constater un endommagement de la bâche, et
d'une unité d'alarme (7), reliée à l'unité d'évaluation (5), qui est conçue pour déclencher une alarme dans le cas où un endommagement de la bâche est constaté ou a été constaté.

2. Système selon la revendication 1, **caractérisé en ce que** l'au moins un capteur (2) présente un microphone et/ou un capteur de bruits de structure.

3. Système selon la revendication 1 ou la revendication 2, **caractérisé en ce que** le dispositif de liaison (3) est conçu pour relier l'au moins un capteur (2) par une liaison par collage, une liaison auto-agrippante, une liaison par aspiration ou une liaison par serrage, avec la bâche (1) ou pour le positionner près de la bâche (1).

4. Système selon l'une des revendications précédentes, **caractérisé en ce que** l'unité de transmission de données (4) et l'unité de réception de données (6) sont conçues pour transmettre et recevoir des données de manière conforme à la norme IEEE 802.15.1.

5. Système selon l'une des revendications précédentes, **caractérisé en ce que** l'unité d'alarme (7) est conçue pour émettre une alarme acoustique et/ou une alarme optique.

6. Système selon l'une des revendications précédentes, **caractérisé en ce que** l'unité d'évaluation (5) présente un dispositif de communication (8) pour la communication de l'endommagement de la bâche de véhicule à une unité de réception (9) principale.

7. Système selon l'une des revendications précédentes, **caractérisé en ce que** l'au moins un capteur (2) et l'unité d'évaluation (5) présentent respectivement des unités d'alimentation en énergie (10, 11) travaillant de manière indépendante l'une de l'autre.

8. Véhicule, notamment véhicule poids lourd, pourvu d'un système selon l'une des revendications 1 à 7.

9. Procédé de surveillance d'une bâche (1) de véhicule, chez lequel
au moins un capteur (2) pour la détection de bruits causés lors d'un endommagement de la bâche (1) est disposé sur une face intérieure de la bâche (1) au moyen d'un dispositif de liaison (3), est positionné près de la bâche (1) ou est intégré dans la bâche (1),
dans lequel l'au moins un capteur (2) transmet des données saisies par le biais d'une unité de transmission (4) à une unité de réception de données (6) d'une unité d'évaluation (5), où les données contiennent des valeurs de mesures saisies par le ou les capteurs,
l'unité d'évaluation (5) évalue des données reçues et constate un endommagement de la bâche au moyen d'une reconnaissance de formes acoustiques, et
déclenche une alarme avec l'unité d'alarme (7) reliée à l'unité d'évaluation (5) dans le cas où un endommagement de la bâche de véhicule est constaté ou a été constaté.

10. Produit-programme informatique présentant une suite de commandes, des moyens logiciels pour l'exécution du procédé selon la revendication 9 et, respectivement, ou pour commander le dispositif selon l'une des revendications 1 à 7 lorsque le programme informatique s'exécute dans un système d'automatisation ou dans une unité de calcul.
